# EUROPÄISCHE PATENTSCHRIFT

(11) **EP 0 216 209 B1**
(45) Veröffentlichungstag und Bekanntmachung des Hinweises auf die Patenterteilung: **04.04.1990**
(21) Anmeldenummer: 86112113.5
(22) Anmeldetag: 02.09.1986
(51) Int. Cl.: D01D 5/092

(54) **Spinnverfahren für Chemiefasern**
Process for spinning man-made fibres
Procédé de filage de fibres chimiques

(30) Priorität: 21.09.1985 DE 3533790; 12.12.1985 DE 3543859
(43) Veröffentlichungstag der Anmeldung: 01.04.1987
(73) Patentinhaber: BARMAG AG, D-42862 Remscheid (DE)
(72) Erfinder: Schippers, Heinz, Dr.-Ing., D-5630 Remscheid 11 (DE)
(74) Vertreter: Pfingsten, Dieter, Dipl.-Ing.

(56) Entgegenhaltungen:
- US-A- 3 299 469
- US-A- 3 672 801
- PATENT ABSTRACTS OF JAPAN, Band 6, Nr. 149 (C-118)[1027], 10. August 1982; & JP-A-57 71 406 (TEIJIN K.K.) 04-05-1982
- PATENT ABSTRACTS OF JAPAN, Band 9, Nr. 45 (C-268)[1768], 26. Februar 1985; & JP-A-59 187 619 (KURARAY K.K.) 24-10-1984

## Beschreibung

Die Erfindung betrifft ein Spinnverfahren für Chemiefasern. Bei diesem Spinnverfahren sind die Spinndüsenlöcher auf einer geschlossenen Linie angeordnet. Es kann sich und wird sich im allgemeinen um einen Kreis handeln (Ringspinndüse). Die aus den Spinndüsen austretenden Fasern werden sodann als Faserbündel auf dem gedachten Mantel eines Zylinders oder in Faserrichtung sich verengenden Kegels durch eine Behandlungszone geführt. In der Behandlungszone werden die Fasern mit radialen Strömungen angeblasen.

Das Spinnverfahren nach der Erfindung stellt vor allem eine Weiterentwicklung für die Kühlung der Chemiefasern dar. Dabei wird Kühlluft, insbesondere Umgebungsluft auf die frisch gesponnenen Chemiefasern geblasen. Darüberhinaus eignet sich das Spinnverfahren nach der Erfindung aber auch für die Behandlung der Chemiefasern unterhalb der Spinndüse mit Gasen oder Dämpfen, insbesondere zur thermischen Behandlung, Wärmebehandlung, Befeuchtung, zum Tempern (Wiedererwärmen). Weiterhin können der Umgebungsluft zur Intensivierung der Kühlung auch Dämpfe oder Nebel, insbesondere Wasserdämpfe oder Wassernebel beigemischt werden.

Zum Abkühlen sind zwei unterschiedliche Verfahrensarten bekannt.

Bei der Anblasung von außen nach innen (siehe z.B. US-A 3 672 801) ist das Faserbündel in der Kühlstrecke von einer ringförmigen Düse bzw. einem porösen Rohr umgeben und es werden radiale Luftströmungen von außen auf das Faserbündel geblasen. Das hat den Nachteil, daß sich die erwärmte Luft im Inneren des Zylinders bzw. Kegels, dessen Mantel die Fasern beschreiben, staut. Daher ist bei einer derartigen "Außen-Innen-Anblasung" eine Steigerung der Kühlwirkung durch Verlängerung der Kühlstrecke nur bis zu einer gewissen maximalen Kühllänge möglich.

Bei dem gegenteiligen Verfahren ist innerhalb des Zylinders bzw. Kegels von Fasern eine "Blaskerze" angeordnet. Es handelt sich hierbei um ein poröses Rohr, durch welches Luft in radialer Richtung von innen nach außen auf das Faserbündel gerichtet wird. Hierbei entsteht der Nachteil, daß die erwärmte Luft die benachbarten Spinnstellen beeinträchtigt. Deshalb muß das Faserbündel von einem Schutzmantel umgeben werden. In diesem Schutzmantel entsteht wiederum ein Luftstau. Daher ist auch hier die durch Verlängerung der Kühlstrecke erreichbare Kühlleistung begrenzt

Damit ist aber auch die Abkühlgeschwindigkeit der Fasern und letztlich auch die Spinngeschwindigkeit begrenzt.

Aufgabe der Erfindung ist es, das Spinnverfahren so auszugestalten, daß beliebig lange Behandlungsstrecken für die aus der Spinndüse austretenden Fasern installiert und damit die Abkühlgeschwindigkeit und/oder die Spinngeschwindigkeit beliebig gesteigert werden können.

Zur Lösung wird vorgesehen, daß die Anblasung in mehreren zur Faserlaufrichtung senkrechten Ebenen (Normalebenen) erfolgt, wobei der Behandlungsstrom jeweils auf einer Normalebene radial von außen nach innen durch das Faserbündel geführt, sodann in eine benachbarte, vor allem in Faserlaufrichtung folgende Normalebene umgelenkt und sodann wieder von innen nach außen radial abgeführt wird. Es erfolgt also ein mehrfaches radiales Durchströmen, wobei die Richtung von einer Normalebene zur nächsten umgekehrt wird. Hierdurch wird verhindert, daß im Inneren des Faserbündels ein Gas-/Dampfstau entsteht. Vielmehr wird das in einer Schicht radial zugeführte, im Inneren des Faserbündels angesammelte, erwärmte bzw. abgekühlte Gas in der nachfolgenden Schicht (Normalebene) wieder nach außen abgezogen und abgeführt.

Die Strömungen sind im wesentlichen radial gerichtet. Bezogen auf die Faserlaufrichtung können sie auch eine axiale Komponente haben, so daß die Strömungen ein kegelmantelförmiges Strömungsfeld bilden. Sobald das Gas mit den schnell laufenden Fasern in Berührung kommt, erhält es von selbst eine derartige axiale Strömungskomponente. Die Schichtdicke (Erstreckung in Faserlaufrichtung) der Strömung beträgt einige Millimeter bis einige Zentimeter.

Zur Bewirkung derartiger abwechselnd von außen nach innen und von innen nach außen gerichteter Strömungen stehen mehrere Mittel offen.

In einer Ausführung wird das Faserbündel von mehreren aufeinandergeschichteten Ringkammem umgeben, deren Gasöffnungen jeweils radial zum Faserbündel gerichtet sind. Ein Teil der Ringkammern wird mit einem erhöhten Druck beaufschlagt, so daß sie als Blasdüsen wirken. Die auf eine Blasdüse folgende Ringkammer wird an einen Saugdruck gelegt, so daß sie als Saugdüse wirkt.

Da im Inneren des Faserbündels ein Überdruck der radial von außen nach innen herangeführten Luft entsteht, genügt es für die Abkühlung mit Umgebungsluft unter diesen Spinnbedingungen auch, daß anstelle der Saugdüsen ringförmige Zonen vorgesehen sind, die unter Atmosphärendruck stehen und durch die die im Inneren des Faserbündels angesammelte, erwärmte Luft radial nach außen entweichen kann.

Zur Vermeidung des Gasstaus im Inneren des Faserbündels und zur gezielten Umlenkung der Gasschichten von einer Normalebene in die nächste wird erfindungsgemäß weiterhin vorgesehen, daß im Inneren des Faserbündels Trenn- und Umlenkelemente angeordnet sind. Diese Elemente haben zunächst die Funktion, die verschiedenen Normalebenen (Hochdruckzone/Tiefdruckzone) jeweils paarweise miteinander zu verbinden und ein Paar von Ebenen von dem nächsten Paar von Ebenen pneumatisch abzutrennen. Wie der Name besagt, haben die Trenn- und Umlenkelemente ferner die Funktion, radial nach innen geführte Ströme in eine benachbarte Normalebene und dort wieder radial nach außen umzulenken.

Im einfachsten Falle bestehen die Trennelemente aus Scheiben, die im Inneren des Faserbündels angeordnet sind und die jeweils ein Paar von Ebenen mit jeweils einer Blas- und einer Saugzone von dem nächsten Paar trennen. Vorzugsweise besitzen die Umlenkelemente einen Thoroid-förmigen Außenmantel. Im Axialschnitt betrachtet ist der Außenmantel so ausgebildet, daß die Tangente an die Kontur in den axialen Endbereichen mehr oder weniger radial gerichtet ist und daß die Kontur zwischen diesen Endbereichen einen konkaven, stetigen Kurvenzug bildet.

Es sei erwähnt, daß die Zuordnung von jeweils einer Blaszone und einer Saugzone nicht exakt jeweils zwei Ringdüsen umfaßt. Man muß vielmehr davon ausgehen, daß die radial ins Innere des Faserbündels geführte Luft sich in und gegen die Faserlaufrichtung nach oben und nach unten verteilt, wenn auch die bevorzugte Umlenkrichtung in Faserlaufrichtung, d.h. nach unten ist. Insofern macht sich sehr stark auch die Fadenbewegung bemerkbar.

Es ist u.U. auch wünschenswert, die aus der Spinndüse austretenden Chemiefasern anderen als nur Kühlbehandlungen zu unterwerfen und insbesondere unterschiedliche Behandlungen aufeinanderfolgen zu lassen. Diese Möglichkeit ist durch die Erfindung geboten und es wird hierzu vorgeschlagen, daß benachbarte Paare von Normalebenen mit unterschiedlichen Medien, z.B. unterschiedlichen Gasen, Zusätzen wie z.B. Wasserdampf oder Wassemebel, Gasen unterschiedlicher Temperatur unterworfen werden. Insbesondere für technische Fäden ist es sehr zweckmäßig, zunächst im Anschluß an die Spinndüse eine Temperbehandlung durchzuführen. Hierzu wird mindestens eine der Normalebenen, die der Spinndüse unmittelbar folgen, mit einem heißen Gas, insbesondere Heißluft so weit erhitzt, daß die durch das Tempern zu erzielende Wirkung, z.B. Kristallwachstum, eintritt.

Im folgenden werden Ausführungsbeispiele der Erfindung beschrieben.

Es zeigen
Fig. 1 bis 3 Ausführungsbeispiel im Axialschnitt (teilweise) durch die Kühlzone einer Chemiefaser-Spinr:antage;
Fig. 4 einen Querschnitt durch Fig. 2, wobei das poröse Rohr mit den Blasdüsen entfernt ist.

Bei allen Ausführungsbeispielen wird durch die Spinndüse 1 eine Anzahl von Fasern aus einer thermoplastischen Schmelze ersponnen. In der Spinndüse sind die Düsenlöcher auf einem Kreis angeordnet. Es handlet sich also um eine Spinn-Ringdüse. Es wird senkrecht von oben nach unten gesponnen. Die Fasern 2 werden auf einem gedachten Zylindermantel oder Kegelmantel nach unten zunächst durch eine Nacherhitzungsstrecke mit einem Isolierkörper 4, sodann durch eine Kühlstrecke 5, durch ein Teleskoprohr 10 und einen Fallschacht 11 geführt und sodann - was nicht mehr gezeigt ist - zu einem Faden zusammengefaßt und verstreckt und/oder aufgespult.

Bei allen gezeigten Ausführungen umfaßt die Kühlstrecke 5 ein poröses Rohr 6, auf dessen Umfang Luftlöcher gleichmäßig verteilt sind. Das Rohr umgibt das Faserbündel konzentrisch und möglichst eng, jedoch ohne die Gefahr einer Berührung.

Auf dem Außenmantel des porösen Rohres werden - in Normalebenen zum Faserbündel - horizontale Zonen unterschiedlichen Drucks gebildet, wobei eine horizontale Zone niedrigeren Drucks jeweils auf eine Zone höheren Drucks folgt. Hierdurch wird bei allen Auführungsbeispielen bewirkt, daß in der Zone höheren Drucks ein ringförmiger Luftstrahl radial von außen in das Innere des Faserbündels geblasen wird und daß in der bzw. in den benachbarten Zonen niedrigeren Drucks die zuvor eingeblasene und durch die Fasern erwärmte Luft wieder von innen nach außen abgezogen wird. Die Luftströmung ist durch Pfeile angedeutet.

Bei dem Ausführungsbeispiel nach Fig. 1 wird das poröse Rohr 6 durch einen Stapel von Ringkammern umgeben. Die Ringkammem 7.1, 7.2, 7.3 werden mit Druckluft beschickt, so daß diese Ringkammem Zonen höheren Drucks bilden. Hier wirken die Luftlöcher des Rohrs 6 als Blasdüsen. Unterhalb jeder Ringkammer 7.1 bzw. 7.2 bzw. 7.3 liegt eine Ringkammer 8.1 bzw. 8.2 bzw. 8.3. Diese Ringkammem 8.1, 8.2, 8.3 sind jeweils an einer Absaugung angeschlossen. Hier wirken daher die Luftlöcher des Rohrs 6 als Saugdüsen und bilden Zonen niederen Drucks. Die im Inneren des Faserbündels entstehende Luftsrömung ist durch Pfeile angedeutet. Dabei ist davon auszugehen, daß die von außen nach innen in das Faserbündel geblasenen Luftströme radial aufeinander treffen. Daher entsteht im Zentrum des Faserbündels ein Luftstau mit einer Erhöhung des statischen Drucks. Infolge dieses Luftstaus und der damit verbundenen Erhöhung des statischen Drucks im Zentrum des Faserbündels werden die Luftströme zunächst in eine axiale Richtung umgelenkt. Infolge des gleichzeitig wirksamen Einflusses der Fadengeschwindigkeit wird der überwiegende Teil der Luft nach unten umgelenkt. Hierdurch gelangen die Luftströme in die unmittelbar folgende horizontale Zone niedrigeren Drucks. In dieser Zone besteht ein Druckgefälle vom Inneren des Faserbündels nach außen, Infolge des vorherrschenden Druckgradienten werden die Luftströme wiederum in eine im wesentlichen horizontale, radial nach außen gerichtete Richtung umgelenkt. Die durch die Berührung mit dem heißen Faserbündel aufgewärmte Luft wird nunmehr durch die Absaugeinrichtung aus dem Spinnraum abgeführt und abgeblasen. Die axiale Länge der Zonen höheren bzw. niederen Drucks kann z.B. 50 mm betragen. Es können auch mehr oder weniger derartige Zonen vorgesehen sein.

Bei dem Ausführungsbeispiel nach Fig. 2 sind wiederum Ringkammem 7.1 bis 7.3 sowie 8.1 bis 8.3 aufeinandergeschichtet. Die Ringkammem 7.1 bis 7.3 sind mit Druckluft beschickt. Die Ringkammern 8.1 bis 8.3 sind mit einer Absaugung verbunden. Daher bilden die Ringkammern 7.1 bis 7.3 Zonen höheren Drucks, in denen eine Radialströmung von außen nach innen auf das Faserbündel geblasen wird. Zwischen diesen Zonen höheren Drucks liegen jeweils Zonen niederen Drucks, in denen eine Luftströmung von innen nach außen durch das Faserbündel geführt wird. Zur Umlenkung der Luftströmungen, die von außen nach innen radial in das Zentrum des Faserbündels geblasen werden, dient eine Säule 13 von Trenn- und Umlenkelementen. Wie auch aus Fig. 4 zu ersehen, steht die Säule auf einer sternförmigen Halterung 14. Die Halterung 14 ist an dem oberen Ende des Teleskoprohres befestigt. Die Halterungen sind so ausgebildet, daß sie den Fäden bzw. Fasern möglichst kein Hindernis bilden.

Jedes der Trenn- und Umlenkelemente besteht aus einer Trennscheibe 15, die den Innenquerschnitt des Faserbündels im wesentlichen ausfüllt. Diese Trennscheiben 15 verhindern, daß die radial von außen nach innen in das Faserbündel eingeblasene Luft im nennenswerten Umfang über die benachbarte Zone niederen Drucks hinaus in axialer Richtung transportiert wird. Zwischen jeweils zwei Trennscheiben liegen die Umlenkelemente 16. Es handelt sich hierbei um Thoroidförmige Drehkörper, deren Erzeugende eine zur Drehachse des Körpers konkave Kurve ist. Durch diese Ausbildung der Umlenkelemente werden die radial in das Innere des Faserbündels geblasenen und auf die Umlenkelemente auftreffenden Luftströme in ihrer Richtung um im wesentlichen 180_{°} umgekehrt, so daß sie wieder radial nach außen austreten.

Die Ausführungsbeispiele nach den Figuren 1 und 2 eignen sich insbesondere auch für sonstige Behandlungen. So kann z.B. in die Ringkammer 7.1 erhitzte Luft eingeführt werden, die sodann über Ringkammer 8.1 wieder abgesaugt wird. Hierdurch erfolgt eine Temperung des Fadens. Zur Abschreckung kann sodann über die Ringkammer 7.2 Kühlluft mit einem Wassernebel eingeblasen werden. Diese Kühlluft mit Wassernebel wird über Ringkammer 8.2 abgesaugt. Die weitere Ringkammer 7.3 wird mit normaler trockener Kühlluft beschickt. Diese Kühlluft wird über Ringkammer 8.3 abgezogen.

Bei dem Ausführungsbeispiel nach Fig. 3 wird das Rohr 6 von Ringkammern 8.1, 8.2, 8.3 umgeben. Die Ringkammem sind jeweils mit Abstand voneinander angeordnet. Hier sind auf dem Außenumfang des Rohres 6 Zonen 17.1, 17.2, 17.3 mit Atmosphärendruck gebildet. Die Ringkammern 8.1 bis 8.3 liegen an einer Absaugeinrichtung. Daher bilden die Ringkammem 8.1 Saugdüsen mit Zonen niederen Drucks. In den Zonen höheren - d.h. atmosphärischen Drucks - könnte das Rohr auch fehlen. Es dient hier lediglich dem mechanischen Aufbau der Kühlstrecke. Zentrisch im Inneren des Rohres 6 ist wiederum eine Säule 13 von Trenn- und Umlenkelementen angebracht. Die Trennscheiben 15 dienen dem Zweck, die Zonen höheren und niederen Drucks einander paarweise zuzuordnen und vom nächsten Paar in axialer Richtung zu trennen. Dadurch soll vermieden werden, daß die Kühlluft in größeren Mengen in axialer Richtung vom Faserbündel mitgeschleppt wird. Fernerhin besteht das Trenn- und Umlenkelement aus Umlenkkörpem 16. Dabei handelt es sich um Drehkörper, deren Drehachse zentrisch zur Spinndüse und zum Rohr 6 liegt und deren Erzeugende eine zur Drehachse konvexe Kurve, z.B. Parabel oder Kreisstück, ist. Die Umlenkelemente dienen dem Zweck, die Luft aus den Zonen höheren Drucks axial in die Zonen niederen Drucks und dort radial nach außen umzulenken.

Im sämtlichen Ausführungsfbeispielen ist der Fallschacht 11 im Etagenboden 12 befestigt. Am Fallschacht ist ein Teleskoprohr 10 befestigt, dessen Außenumfang im wesentlichen dem Innenumfang des porösen Rohres 6 entspricht. Bei den Ausführungsbeispielen nach Fig. 2 und 3 sitzt auf dem Teleskoprohr 10 auf Halterungen 14 das Trenn- und Umlenkelement 13. Das poröse Rohr 6 mit den darum herum liegenden Ringkammern 7.1 bis 7.3 bzw. 8.1 bis 8.3 ist auf einer Trageinrichtung 9 gelagert. Diese Trageinrichtung kann auf- und abbewegt werden. Dabei schiebt sich das poröse Rohr 6 über das Teleskoprohr 10. Durch die Bewegung des porösen Rohres nach unten kann die Spinndüse 1 zur Wartung und zum Anspinnen freigelegt werden. Dabei wird der Bewegungsweg und das Teleskoprohr 10 so lang ausgebildet, daß bei den Ausführungsbeispielen nach Fig. 2 und 3 die Halterung 14 freigelegt werden kann. Damit ist gewährleistet, daß beim Anspinnen keine Fasern an der Halterung 14 hängenbleiben.

Es ist ersichtlich, daß das Rohr 6 vor allem dem mechanischen Aufbau der Kühlstrecke dient. Statt des Rohrs können andere Mittel vorgesehen sein, um Zonen höheren und niederen Drucks mit Blas-und/oder Saugdüsen zu bilden. Das kommt insbesondere dann in Betracht, wenn die Blas- bzw. Saugdüsen als Ringschlitze der Ringzonen ausgebildet werden sollen. In diesem Falle könnten die Ringkammem z.B. zu einem selbsttragenden Stapel aufeinandergeschichtet und miteinander verbunden werden.

## Patentansprüche

1. Spinnverfahren für Chemiefasern, bei dem die Fasern aus einer Ringdüse austreten und bei dem das Faserbündel durch radial gerichtete Ströme von Behandlungsmitteln, Kühlmitteln, insbesondere Gas- oder Dampfströme (Ströme), abgekühlt wird, dadurch gekennzeichnet, daß die Ströme abwechselnd in einer Normalebene des Faserbündels radial von außen nach innen geführt werden, dort in eine benachbarte Normalebene umgelenkt und in dieser benachbarten Normalebene nach außen geführt werden.

2. Spinnverfahren nach Anspruch 1, dadurch gekennzeichnet, daß in den benachbarten Normalebenen auf dem Außenumfang des Faserbündels abwechselnd eine ringförmige Blasströmung von außen nach innen und eine ringförmige Saugströmung von innen nach außen erzeugt wird.

3. Spinnverfahren nach Anspruch 1 oder 2, dadurch gekennzeichnet, daß innerhalb des Faserbündels eine Säule (13) aus rotationssymmetrischen Trennelementen (15) und dazwischen liegenden Umlenkelementen (16) zur Umlenkung der Luftströmungen aus der Richtung radial von außen nach innen in eine benachbarte Normalebene und dort in Richtung von innen nach außen ist.

4. Spinnverfahren nach Anspruch 3, dadurch gekennzeichnet, daß die Umlenkelemente (16) als Drehkörper ausgebildet sind, deren Drehachse in der Achse der Ringdüse (1) liegt und deren Erzeugende eine zur Drehachse hin konvexe Kurve, z.B. Kreisbogen oder Parabelbogen, ist.

5. Spinnverfahren nach einem der vorangegangenen Ansprüche, dadurch gekennzeichnet, daß von einem Paar von Normalebenen zum nächsten unterschiedliche Kühl- oder Behandlungsmittel zugeführt bzw. abgeführt werden.

## Claims

1. Spinning process for chemical fibres, in which the fibres issue from a ring nozzle and in which the fibre bundle is cooled by radially directed streams of treating agents, coolants, especially gas or vapour streams (streams), characterized in that the streams are in turn led in a plane normal to the fibre bundle radially from the outside to the inside, there turned back into a neighbouring normal plane, and in this neighbouring normal plane led to the outside.

2. Spinning process according to Claim 1, characterized in that at the external periphery of the fibre bundle there are produced alternately in the neighbouring normal planes a ring-shaped blowing stream from the outside to the inside and a ring-shaped suction stream from the inside to the outside.

3. Spinning process according to Claim 1 or 2, characterized in that inside the fibre bundle there is a column (13) of rotationally-symmetrical separating elements (15) and in between reversing elements (16) for reversing the air flows from the radial, exterior to interior, direction into a neighbouring normal plane and there in the interior to exterior direction.

4. Spinning process according to Claim 3 characterized in that the reversing elements (16) are formed as solids of revolution whose axis of rotation is on the axis of the ring nozzle (1) and whose generatrix is a curve convex to the axis of rotation, e.g. a circular or parabolic arc.

5. Spinning process according to one of the preceding claims, characterized in that from one pair of normal planes to the next, different coolants or treating agents are led in or removed.

## Revendications

1. Procédé de filage pour fibres chimiques, dans lequel les fibres sortent par une filière annulaire, et dans lequel le faisceau de fibres est refroidi par des flux, orientés radialement, de fluides de traitement, de fluides de refroidissement, notamment des flux de gaz ou de vapeur (flux), caractérisé par le fait que les flux sont conduits en alternance, dans un plan normal du faisceau de fibres, radialement de l'extérieur vers l'intérieur, déviés dans un plan normal voisin et conduits vers l'extérieur dans ce plan normal voisin.

2. Procédé de filage selon la revendication 1, caractérisé par le fait que dans les plans normaux voisins sont produits en alternance sur la périphérie extérieure du faisceau de fibres un flux soufflant annulaire orienté de l'extérieur vers l'intérieur et un flux aspirant annulaire orienté de l'intérieur vers l'extérieur.

3. Procédé de filage selon la revendication 1 ou 2, caractérisé par le fait que, à l'intérieur du faisceau de fibres, se trouve une colonne (13) constituée par des éléments de séparation (15) à symétrie de révolution et des éléments de déviation (16) disposés entre ces éléments pour dévier les flux d'air de la direction, orientée radialement de l'extérieur vers l'intérieur, dans un plan normal voisin et ici dans la direction orientée de l'intérieur vers l'extérieur.

4. Procédé de filage selon la revendication 3, caractérisé par le fait que les éléments de déviation (16) sont réalisés en tant qu'éléments de révolution dont l'axe de révolution se situe dans l'axe de la filière annulaire (1) et dont la génératrice est une courbe convexe en direction de l'axe de rotation, par exemple un arc de cercle ou un arc de parabole.

5. Procédé de filage selon l'une quelconque des revendications précédentes, caractérisé par le fait que d'une paire de plans normaux à l'autre, des fluides de refroidissement ou de traitement différents sont amenés ou évacués.
